# EUROPÄISCHE PATENTSCHRIFT

(11) **EP 0 078 894 B1**
(45) Veröffentlichungstag und Bekanntmachung des Hinweises auf die Patenterteilung: **10.09.1986**
(21) Anmeldenummer: 82107704.7
(22) Anmeldetag: 23.08.1982
(51) Int. Cl.: D06F 73/00

(54) **Dämpfschrank**
Steam cabinet
Armoire de vaporisage

(30) Priorität: 05.11.1981 DE 3143907
(43) Veröffentlichungstag der Anmeldung: 18.05.1983
(73) Patentinhaber: Kleber, Kurt, D-6842 Bürstadt (DE)
(72) Erfinder: Kleber, Kurt, D-6842 Bürstadt (DE)
(74) Vertreter: Helber, Friedrich G., Dipl.-Ing.

## Beschreibung

Die Erfindung betrifft einen Dämpfschrank für die Dauerfixierung der Falten von mit zuvor eingelegten Falten versehenen Stoffen mit erhitztem Dampf, bestehend aus einem mit einer dicht verschließbaren Beschickungstür versehenen Schrank mit im Schrankinnern vorgesehenen Heizelementen zur Nacherhitzung von ins Schrankinnere eingebrachtem Dampf, wobei die Heizelemente zumindest an den beiden seitlichen Innenwänden des Dämpfschranks angeordnet sind und mit Abstand vor den Heizelementen und der sie tragenden Innenwand jeweils eine einen Luftführungsraum bildende Abschirmwand angeordnet ist, die an ihrem unteren Ende etwas oberhalb der Innenfläche des Bodens des Dämpfschranks endet, und wobei mit Abstand unterhalb der Innenfläche der oberen horizontalen Schrank- Abschlußwand eine einen in die senkrechten Luftführungsräume mündenden horizontalen Luftführungsraum bildende Abschirmwand angeordnet ist, und wobei ferner in dem von der oberen Abschirmwand gebildeten Luftführungsraum ein saugseitig an einer Eintrittsöffnung angeschlossenes Gebläse vorgesehen ist, welches ausblasseitig in den horizontalen Luftführungsraum mündet.

Die in dieser Weise ausgebildeten bekannten Dämpfschränke (FR-A 2168 730) sind zum Dämpfen und anschließenden Trocknen von Textilien, und zwar insbesondere von Kleidungsstücken bestimmt, welche im Schrankinnern zunächst aus Sprühdüsen mit zerstäubtem Wasser gefeuchtet und mit aus Dampfdüsen ins Schrankinnere eingeblasenem Dampf gedämpft werden, worauf die Zufuhr von Feuchtigkeit unterbrochen und nur noch aus der Umgebungsatmosphäre angesaugte Luft an den Heizelementen erhitzt, dadurch relativ stark getrocknet und dann durch die Kleidungsstücke im Schrankinnern geblasen wird, wobei sie Feuchtigkeit aufnimmt und dann direkt an die Umgebungsatmosphäre abgeführt wird. Die Durchblasung mit erhitzter trockener Luft erfolgt so lange, bis die Kleidungsstücke getrocknet sind. Es ist klar, daß beim Betrieb des bekannten Dämpfschranks selbst dann, wenn bereits während des Wassereinsprühens und Dämpfens erhitzte Luft eingeblasen wird, der Dampf nur mäßig überhitzt werden kann, weil das Einblasen von stark überhitzter Luft die relative Feuchtigkeit der Dampfatmosphäre zu stark erniedrigen würde, um noch die gewünschte Dämpfwirkung zu erzielen. Außerdem würde der Dampf durch die erhitzte Luft sogleich aus dem Schrankinnern verdrängt, wodurch ständig Energie sowohl für die Dampferzeugung als auch die Erhitzung der Luft erforderlich wäre. Für die Dauerfixierung von in Stoffen eingelegten Falten, d. h. das sogenannte Plissieren, ist der bekannte Dämpfschrank deshalb nicht geeignet, weil wirklich permanente Falten höhere Temperatureinwirkungen erfordern, damit sich die in den Stoffmaterialien enthaltenen modernen Kunstfasern unter der Wärmeeinwirkung bleibend verformen, ohne andererseits dabei aber durch Überhitzung geschädigt zu werden.

Der Erfindung liegt demgegenüber die Aufgabe zugrunde, einen verbesserten, für die Dauerfixierung von Falten, d. h. die Erzeugung von Plisseefalten, geeigneten Dämpfschrank zu schaffen, der eine gleichmäßige und intensive Beheizung des Schrankinnern auf die erforderliche Umformungstemperaturen ermöglicht, wobei gleichzeitig der Energieverbrauch möglichst niedrig gehalten werden soll.

Ausgehend von einem Dämpfschrank der eingangs erwähnten Art wird diese Aufgabe erfindungsgemäß dadurch gelöst, daß die saugseitige Eintrittsöffnung des Gebläses in der oberen Abschirmwand angeordnet ist. Das Gebläse ist also als reines Umwälzgebläse geschaltet, welches im einfachsten Fall ein in der Eintrittsöffnung in der horizontalen Abschirmwand angeordneter Ventilator ist. Der im Schrankinnern enthaltene Dampf wird also vom Gebläse im Bereich der oberen Abschlußwand in den horizontalen Luftführungsraum abgesaugt und von diesem in die senkrechten Luftführungsräume gefördert. Dabei strömt der Dampf dann in den senkrechten Führungsräumen nach unten, wobei er gleichzeitig von den Heizelementen erhitzt wird, bis er schließlich im Bodenbereich des Dämpfschranks wieder ins Schrankinnere austritt. Mit dieser kontinuierlichen Zwangsumwälzung des Dampfs durch das Gebläse wird nicht nur eine gleichmäßige Temperaturverteilung im Schrankinnern und eine intensive Dampfeinwirkung auf das Dämpfgut sichergestellt, sondern die Temperatur in der umgewälzten Atmosphäre kann mit relativ geringem Energieaufwand nach und nach auf die erforderlichen Werte erhöht werden, ohne daß hierbei die - beim Stand der Technik wegen des Ausblasens von Dampf bzw. erhitzter Luft aus dem Schrankinnern in die Umgebungsatmosphäre zwangsläufig zu erwartenden - Energieverluste auftreten.

Die Außen- und Innenwände einschließlich des Bodens und der oberen Schrank-Abschlußwand des Dämpfschranks sind zweckmäßig aus Metallblech, und zwar _{'}vorzugsweise aus korrosionsbeständigem Edelstahl-Blech hergestellt, wobei der Zwischenraum zwischen den Außen-und den Innenwänden mit wärmeisolierendem Material in hinreichender Schichtdicke gefüllt ist. Hierdurch werden Energieverluste durch Wärmeleitung und Abstrahlung nach außen verringert, was neben der erwünschten Energieersparnis auch den Vorteil hat, daß die Temperatur im Aufstellungsraum des Dämpfofens nicht unzulässig ansteigt, d. h. ein erträgliches Raumklima für die im Bereich des Dämpfofens arbeitenden Personen eingehalten werden kann.

Die Innenwand des Bodens ist vorzugsweise als niedrige wannenförmige Vertiefung zur Sammlung von eventuellem Dampfkondensat ausgebildet, und in der Vertiefung ist eine mit Dampfeintrittsöffnungen versehene, an eine - vorzugsweise externe - Dampfquelle anschließbare Dampfzuführeinrichtung vorgesehen.

Die Dampfzuführeinrichtung wird dabei zweckmäßig von einem etwa mittig zwischen und parallel zu den Seitenwänden des Dämpfschranks in der Boden-Vertiefung angeordneten Dampfzuführrohr mit einer Vielzahl von Bohrungen als Dampfeintrittsöffnungen gebildet. Der Dampf tritt also im Bodenbereich des Dämpfschranks ein und mischt sich dort sogleich mit dem ebenfalls im Bodenbereich zutretenden, in den senkrechten Luftführungsräumen nacherhitzten Umwälzstrom. Dadurch wird der feuchte Dampf sogleich zusätzlich erwärmt und somit trockener, so daß praktisch kein Kondensat während des Betriebs im Dämpfschrank auftritt.

Die Vermischung des vom Dampferzeuger zugeführten Dampfs mit dem nacherhitzten umgewälzten Dampf wird noch verbessert, wenn die die Dampfeintrittsöffnungen bildenden Bohrungen auf gegenüberliegenden Seiten des Dampfzuführrohrs jeweils horizontal zur benachbarten Seitenwand weisend angeordnet sind, weil dann der Frischdampf und der Umwälzstrom direkt gegeneinander gerichtet sind.

Die Erfindung ist in der folgenden Beschreibung eines Ausführungsbeispiels in Verbindung mit der Zeichnung näher erläutert, und zwar zeigt :
Figur 1 die Vorderansicht eines erfindungsgemäßen Dämpfschranks ;
Figur 2 eine Schnittansicht durch den erfindungsgemäßen Dämpfschrank, gesehen in Richtung der Pfeile 2-2 in Fig. 3 ; und
Figur 3 eine Schnittansicht durch den erfinddungsgemäßen Dämpfschrank, gesehen in Richtung der Pfeile 3-3 in Fig. 2.

Der in den Zeichnungsfiguren gezeigte, in seiner Gesamtheit mit 10 bezeichnete Dämpfschrank, weist einen an seiner Vorderseite mit einer einliegenden Beschickungstür 12 verschließbaren Schrankkorpus 14 auf, dessen Seitenwände 16 und die Rückwand 18 ebenso wie der Boden 20 und die obere Abschluß- oder Deckwand 22 doppelwandig ausgebildet und im Wandungszwischenraum mit wärmeisolierendem Material 24 gefüllt sind. Die Außen- und Innenwände des Schrankkorpus 14 sind dabei ebenso aus korrosionsbeständigem Stahlblech hergestellt, wie die Vorder- und Rückwand der Beschickungstür 12, deren Zwischenraum ebenfalls durch wärmeisolierendes Material 24 gegen Wärmeverluste aus dem Schrankinnern isoliert ist. Auf bzw. vor den aus Stahlblech bestehenden Innenwänden 26 der Seitenwände 16 sind elektrische Widerstandsheizelemente 28 angeordnet, die ihrerseits gegen den lichten Schrankinnenraum 30 durch in geringem Abstand vor den Heizelementen und parallel zu den Innenwänden angeordnete senkrechte Abschirmwände 32 aus korrosionsbeständigem Stahlblech abgeschirmt sind. Zwischen den Innenwänden 26 und den Abschirmwänden 32 sind also senkrechte Luftführungsräume 34 gebildet. Da die Abschirmwände 32 nicht ganz bis zur Innenwand 36 des Bodens herabgeführt sind, weisen die senkrechten Luftführungsräume 34 also unmittelbar oberhalb des Bodens 20 je eine sich über die gesamte Tiefe des lichten Schrankinnenraums 30 erstreckende Durchtrittsöffnung 38 auf, über welche in den Luftführungsräumen 34 enthaltene, durch die Heizelemente 28 überhitzte dampfgesättigte Luft ins Schrankinnere 30 übertreten kann.

In parallelem Abstand unter der Innenfläche der oberen Schrank-Abschlußwand 22 ist ebenfalls eine Abschirmwand 40 aus Stahlblech angeordnet, die bis zu den oberen Begrenzungskanten der senkrechten Abschirmwände 32 geführt und mit diesen verbunden ist. Der zwischen der Innenfläche der Abschlußwand 22 und der Abschirmwand 40 gebildete Luftführungsraum 42 steht also mit den vor den Seitenwand-Innenwänden 26 gebildeten Luftführungsräumen 34 in Verbindung. Etwa mittig in der Abschirmwand 40 ist eine kreisförmig begrenzte Eintrittsöffnung 44 vorgesehen, in welcher die Flügel eines Ventilators 46 angeordnet sind, der die im Schrankinnenraum befindliche 'dampfgesättigte Luftatmosphäre ansaugt und in den Luftführungsraum 42 bläst. Da dieser mit den senkrechten Luftführungsräumen 34 verbunden ist, wird die eingeblasene Atmosphäre bei eingeschaltetem Ventilator also in die senkrechten Luftführungsräume verdrängt, streicht an den Heizelementen 28 entlang und tritt dann wieder bodenseitig über die Durchtrittsöffnungen 38 in den Schrankinnenraum 30 ein. Die gesamte Atmosphäre wird also ständig umgewälzt, wodurch die Temperatur im Schrankinnern 30 vergleichmäßigt wird. Die Höhe der Temperatur der Atmosphäre im Schrank wird dabei durch einen, die Heizelemente ein- bzw. ausschaltenden - nicht gezeigten - Thermostaten mit im Schrankinnenraum angeordneten Temperaturfühler gesteuert.

Die Innenwand 36 des Bodens 20 ist mittig mit einer niedrigen wannenförmigen Vertiefung 48 versehen, in welche durch die Rückwand 18 hindurch ein Dampfzuführrohr 50 geführt ist, welches mit einer Vielzahl von Dampfeintrittsöffnungen bildenden, jeweils horizontal auf die benachbarte Seitenwand 16 gerichteten Bohrungen 52 versehen ist. Das Dampfzuführrohr 50 ist an einen externen Dampferzeuger, beispielsweise den in Fig. 1 rechts neben dem Dämpfschrank dargestellten elektrischen Dampferzeuger 54 angeschlossen, dessen Leistung zweckmäßig so ausgelegt ist, daß er im Bedarfsfall auch zwei oder mehr Dämpfschränke 10 mit der erforderlichen Dampfmenge versorgen kann. Falls andere Dampfquellen, beispielsweise die Dampferzeuger einer Bügelanlage am Einsatzort zur Verfügung stehen, können diese natürlich anstelle des Dampferzeugers 54 an das Dampfzuführrohr 50 angeschlossen werden.

Falls der Dämpfschrank 10 in kleinen Arbeitsräumen aufgestellt ist, empfiehlt es sich, nach Beendigung der Dämpfzeit den im Dämpfschrank befindlichen Dampf vor dem Öffnen der Beschickungstür 12 ins Freie abzuleiten. Hierfür kann das in Fig. 1 links neben dem Dämpfschrank 10 dargestellte Heißluftgebläse 56 verwendet werden, welches über einen Schlauch 58 und einen den Boden 20 des Schrankkorpus durchsetzenden Heißluftkanal 60 Heißluft ins Schrankinnere einbläst. Die Verdrängung des Dampfes durch die eingeblasene Heißluft erfolgt dann über einen zweckmäßig im oberen Bereich des Schranks 10; beispielsweise in der Rückwand 18 oder der Abschlußwand 22 vorgesehenen und über eine Schlauchverbindung ins Freie führenden Dampf-Abfuhrkanal 62 (Fig. 2), derebenso wie der Heißluftkanal 60 - durch ein Abschlußorgan wahlweise geöffnet und verschlossen werden kann.

Um das Offenhalten der Beschickungstür 12 während der Entladung und Beschickung des Dämpfofens 10 möglichst kurz und damit Wärme-und Dampfverluste durch die geöffnete Beschickungstür möglichst gering zu halten, wird dem Dämpfofen ein dem lichten Schrankinnenraum in Breite und Tiefe in etwa entsprechender Beschickungswagen 64 vorgesehen, der vor dem Einbringen in den Dämpfofen mit dem Dämpfgut beschickt wird. Der in den Fig. 2 und 3 strichpunktiert im Innern des Dämpfofens angedeutete Beschickungswagen 64 ist ein üblicher, auf Rollen verfahrbarer Wagen aus metallischem Drahtgittermaterial, welches die Durchströmung des im Beschickungswagen gestapelten Dämpfgutes ohne Behinderungen zuläßt. Zweckmäßig werden jedem Dämpfofen wenigstens zwei Beschickungswagen 64 zugeordnet, die dann abwechselnd eingesetzt werden, d. h. der zweite Beschickungswagen kann bereits mit dem während des nächstfolgenden Behandlungsvorgangs zu dämpfenden Gut gefüllt und bereitgestellt werden, während der erste Beschickungswagen sich noch im Dämpfofen befindet.

Um das Einfahren der Beschickungswagen 64 in den Schrankinnenraum zu erleichtern, sind unmittelbar hinter der Beschickungstür 12 an der Vorderkante der Boden-Innenwand 36 ins Innere des Dämpfschranks höchklappbare und bei geöffneter Tür auf den Boden vor dem Dämpfschrank herabschwenkbare Auffahrrampen 66 vorgesehen, die anschließend im Schrankinnenraum in seitlich neben der Boden-Vertiefung 48 verlaufende Fahrspuren 68 für die Räder 70 der Beschickungswagen 64 übergehen.

## Patentansprüche

1. Dämpfschrank (10) für die Dauerfixierung der Falten von mit zuvor eingelegten Falten versehenen Stoffen mit erhitztem Dampf, bestehend aus einem mit einer dicht verschließbaren Beschickungstür versehenen Schrank mit im Schrankinnern vorgesehenen Heizelementen (28) zur Nacherhitzung von ins Schrankinnere eingebrachtem Dampf, wobei die Heizelemente (28) zumindest an den beiden seitlichen Innenwänden (26) des Dämpfschranks (10) angeordnet sind und mit Abstand vor den Heizelementen (28) und der sie tragenden Innenwand (26) jeweils eine einen Luftführungsraum bildende Abschirmwand (32) angeordnet ist, die an ihrem unteren Ende etwas oberhalb der Innenfläche des Bodens (20) des Dämpfschranks (10) endet, und wobei mit Abstand unterhalb der Innenfläche der oberen horizontalen Schrank-Abschlußwand (22) eine einen in die senkrechten Luftführungsräume (34) mündenden horizontalen Luftführungsraum (42) bildende Abschirmwand (40) angeordnet ist, und wobei ferner in dem von der oberen Abschirmwand (40) gebildeten Luftführungsraum (42) ein saugseitig an einer Eintrittsöffnung (44) angeschlossenes Gebläse (Ventilator 46) vorgesehen ist, welches ausblasseitig in den horizontalen Luftführungsraum (42) mündet, dadurch gekennzeichnet, daß die saugseitige Eintrittsöffnung (44) des Gebläses in der oberen Abschirmwand (40) angeordnet ist.

2. Dämpfschrank nach Anspruch 1, dadurch gekennzeichnet, daß die Außen- und die Innenwände des Schrankkorpus (14) einschließlich des Bodens (20) und der oberen Schrank-Abschlußwand (22) des Dämpfschranks (10) aus Metallblech hergestellt sind, und daß der Zwischenraum zwischen den Außen- und den Innenwänden mit wärmeisolierendem Material (24) gefüllt ist.

3. Dämpfschrank nach Anspruch 1 und Anspruch 2, dadurch gekennzeichnet, daß die Außen- und die Innenwände sowie die Abschirmwände (32, 40) aus korrosionsbeständigem Edelstahl-Blech hergestellt sind.

4. Dämpfschrank nach einem der Ansprüche 1 bis 3, dadurch gekennzeichnet, daß die Innenwand (36) des Bodens (20) eine niedrige wannenförmige Vertiefung (48) zur Sammlung von eventuellem Dampfkondensat aufweist, und daß in der Vertiefung (48) eine mit Dampfeintrittsöffnungen (Bohrungen 52) versehene, an eine Dampfquelle (z. B. Dampferzeuger 54) anschließbare Dampfzuführeinrichtung vorgesehen ist.

5. Dämpfschrank nach Anspruch 4, dadurch gekennzeichnet, daß die Dampfzuführeinrichtung von einem etwa mittig zwischen und parallel zu den Seitenwänden (16) des Dämpfschranks (10) in der Boden-Vertiefung (48) angeordneten Dampfzuführrohr (50) mit einer Vielzahl von Bohrungen (52) als Dampfeintrittsöffnung gebildet wird.

6. Dämpfschrank nach Anspruch 5, dadurch gekennzeichnet, daß die Bohrungen (52) auf gegenüberliegenden Seiten des Dampfzuführrohrs (50) jeweils horizontal zur benachbarten Seitenwand (16) weisend angeordnet sind.

## Claims

1. Steam cabinet (10) for the setting of the folds of fabrics previously provided with folds with heated steam, consisting of a cabinet provided with a sealing charging door and having heating elements (28) in the cabinet interior for the reheating of steam brought into the cabinet interior, the heating elements (28) being disposed at least on the two lateral inside walls (26) of the steam cabinet (10), a shielding wall (32) forming an air guiding chamber being disposed at a distance from the heating elements (28) and from the inside wall (26) that bears them, and terminates at its bottom end slightly above the inside face of the floor (20) of the steam cabinet (10), while at a distance below the inside face of the upper horizontal cabinet closing wall (22) there is disposed a shielding wall (40) which forms a horizontal air guiding chamber (42) communicating with the vertical air guiding chambers (34), while in the air guiding chamber (42) formed by the upper shielding wall (40) there is provided a circulating blower (fan 46) which is connected on the intake side to the entry opening (44) and communicates on the discharge side with the horizontal air guiding chamber (42), characterized in that the intake side entry opening (44) of the blower is arranged in the upper shielding wall (40).

2. Steam cabinet of Claim 1, characterized in that the outer walls and inner walls of the cabinet carcass (14) including the bottom (20) and the top (22) of the steam cabinet (10) are made of sheet metal, and that the interstice between the outer walls and inner walls is filled with thermal insulating material (24).

3. Steam cabinet of Claim 1 and Claim 2, characterized in that the outer and the inner walls as well as the shielding walls (32, 40) are made of corrosion-resistant high-grade steel sheet material.

4. Steam cabinet of any of Claims 1 to 3, characterized in that the inner wall (36) of the bottom (20) has a shallow, through-like recess (48) for the collection of any steam condensate, and that in the recess (48) a steam feed system is provided which has steam entry orifices (bores 52) and which can be connected to a steam source (e. g., steam generator 54).

5. Steam cabinet of Claim 4, characterized in that the steam feed system is formed by a steam feed tube (50) which has a plurality of bores (52) forming a steam entry orifice and is disposed in the floor recess (48) approximately centrally between and parallel to the side walls (16) of the steam cabinet (10).

6. Steam cabinet of Claim 5, characterized in that the bores (52) are disposed on opposite sides of the steam feed tube (50) each being aimed horizontally at the adjacent side wall (16).

## Revendications

1. Armoire de vaporisation pour le fixage permanent des plis de tissus munis de plis préalablement formés, composée d'une armoire munie d'une porte de chargement pouvant être fermée hermétiquement et munie d'éléments chauffants prévus à l'intérieur de l'armoire et servant à réchauffer de la vapeur introduite à l'intérieur de l'armoire, les éléments chauffants étant disposés au moins le long des deux parois intérieures latérales de l'armoire de vaporisation, armoire dans laquelle à une certaine distance en avant des éléments chauffants de chaque paroi intérieure ainsi que de la paroi intérieure qui les porte, est disposée une paroi écran formant une chambre de passage d'air qui se termine, à son extrémité inférieure, légèrement au-dessus de la surface intérieure du fond de l'armoire de vaporisation et où, à une certaine distance au-dessous de la surface intérieure de la paroi limite supérieure horizontale de l'armoire, est disposée une paroi écran formant une chambre de passage d'air horizontale, qui débouche dans les passages d'air verticaux, et dans laquelle est en outre prévu, dans la chambre de passage d'air formée par la paroi écran supérieure, un ventilateur qui est raccordé à une ouverture d'entrée par son côté aspiration et qui débouche, sur le côté soufflant, dans la chambre de passage d'air horizontale, caractérisée par le fait que l'ouverture d'entrée côté aspiration (44) du ventilateur est disposée dans la paroi écran supérieure (40).

2. Armoire de vaporisation selon la revendication 1, caractérisée par le fait que les parois extérieures et les parois intérieures du corps (14) de l'armoire, y compris du fond (20) et de la paroi limite supérieure (22) de l'armoire de vaporisation (10) sont fabriquées en tôle et que l'espace intercalaire compris entre les parois extérieures et les parois intérieures est rempli d'une matière isolante de la chaleur (24).

3. Armoire de vaporisation selon la revendication 1 et la revendication 2, caractérisée par le fait que les parois extérieures et les parois intérieure, ainsi que les parois écrans (32, 40), sont fabriquées en une tôle d'acier inoxydable résistante à la corrosion.

4. Armoire de vaporisation selon l'une quelconque des revendications 1 à 3, caractérisée par le fait que la paroi intérieure (36) du fond (20) présente un approfondissement (48) en forme de cuvette peu profonde pour recueillir l'éventuel condensat de vapeur et que, dans l'approfondissement (48), est prévu un dispositif d'alimentation en vapeur, muni d'ouvertures d'entrée de vapeur (perçages 52), qui peut être raccordé à une source de vapeur (par exemple, générateur de vapeur 54).

5. Armoire de vaporisation selon la revendication 4, caractérisée par le fait que le dispositif d'alimentation en vapeur est constitué par un tube d'alimentation en vapeur (50) disposé dans l'approfondissement (48) du fond, à peu près au milieu entre les parois latérales (16) de l'armoire de vaporisation (10) et parallèlement à ces parois, et qui est muni d'une pluralité de perçages (52) servant d'ouvertures d'entrée de la vapeur.

6. Armoire de vaporisation selon la revendication 5, caractérisée par le fait que les perçages (52) sont disposés sur deux côtés opposés du tube (50) d'alimentation en vapeur, les perçages étant orientés horizontalement, vers les parois latérales (16) qui leur sont respectivement adjacentes.
